# EUROPÄISCHE PATENTSCHRIFT

(11) **EP 1 208 053 B1**
(45) Veröffentlichungstag und Bekanntmachung des Hinweises auf die Patenterteilung: **13.07.2005**
(21) Anmeldenummer: 00958244.6
(22) Anmeldetag: 11.08.2000
(51) Int. Cl.: B65H 35/04, B65H 43/08, B65H 29/62

(54) **VERFAHREN UND VORRICHTUNG ZUR VERARBEITUNG VON WERTPAPIEREN**
METHOD AND DEVICE FOR PROCESSING VALUABLE DOCUMENTS
PROCEDE ET DISPOSITIF POUR TRAITER DES PAPIERS-VALEURS

(30) Priorität: 20.08.1999 DE 19939163
(43) Veröffentlichungstag der Anmeldung: 29.05.2002
(73) Patentinhaber: Koenig & Bauer Aktiengesellschaft, 97080 Würzburg (DE)
(72) Erfinder: SCHAEDE, Johannes, Georg, D-97074 Würzburg (DE)
(86) Internationale Anmeldenummer: PCT/DE2000/002695
(87) Internationale Veröffentlichungsnummer: WO 2001/014235

(56) Entgegenhaltungen:
- EP-A- 0 286 317
- EP-A- 0 612 042
- CH-A- 669 945
- US-A- 5 598 006

## Beschreibung

Die Erfindung betrifft eine Vorrichtung und ein Verfahren zur Verarbeitung von Wertpapieren gemäß den Merkmalen der Ansprüche 1 oder 13.

Die CH 669 945 A5 beschreibt eine Vorrichtung zur Bearbeitung von Wertpapieren, wobei ein Bogen mit einer Vielzahl von Nutzen bedruckt ist. Hierbei wird eine Qualitätskontrolle an den einzelnen Nutzen durchgeführt. Auch sind die einzelnen Nutzen auf den Streifen längs angeordnet.

Die EP 0 286 317 A offenbart eine Transportvorrichtung zum Transportieren von einzelnen Streifen von Wertpapieren. Dabei ist eine Inspektionsvorrichtung mit einer nachgeordneten Querschneidvorrichtung vorgesehen.

Der Erfindung liegt die Aufgabe zugrunde eine Vorrichtung und ein Verfahren zur Verarbeitung von Wertpapieren zu schaffen.

Die Aufgabe wird erfindungsgemäß durch die Merkmale der Ansprüche 1 oder 13 gelöst.

Die mit der Erfindung erzielbaren Vorteile bestehen insbesondere darin, daß eine Vorrichtung zur Verarbeitung von Wertpapieren "Inline" Stapel von einzelnen kontrollierten Wertpapieren erzeugt, bei der eine höherer Verarbeitungsgeschwindigkeit bei der Inspektion im Vergleich zur Inspektion von einzelnen Wertpapieren möglich ist.

Im Vergleich zur Verarbeitung von Bogen mit einer Mehrzahl von nebeneinander liegenden Nutzen baut die Vorrichtung schmal.

Ausführungsbeispiele der Erfindung sind in den Zeichnungen dargestellt und werden im folgenden näher beschrieben. Es zeigen:
- Fig. 1: eine schematische Darstellung einer Verarbeitung von Bogen in Streifen,
- Fig. 2: eine schematische Darstellung der Verarbeitung von Streifen einschließlich Inspektion;
- Fig. 3: eine schematische Darstellung der Weiterführung der Streifen nach der Inspektion.

Ränder von mit einer Mehrzahl von hintereinander und nebeneinander liegenden Nutzen 01, z.B. Banknoten bedruckter Bogen 02 werden abgeschnitten. Anschließend werden die Bogen 02 in Streifen 03 zerschnitten. Eine Breite b3 eines Streifens 03 entspricht dabei im wesentlichen einer Länge I1 des einzelnen Nutzens 01, d.h. einer Länge einer Banknote. Diese nebeneinander liegenden Streifen 03 eines Bogens 02 werden in entsprechender Reihenfolge übereinander zu aus Streifen 03 bestehenden Stapeln 04 angeordnet.

Diese Stapel 04 werden derart angeordnet, daß ihre Langsachse in Transportrichtung T liegt.

Diese Stapel 04 werden einer Vereinzelungsvorrichtung 06 zugeführt, die die Streifen 03 einzeln hintereinander einer Transportvornchtung 07 zuführt. Diese Transportvorrichtung 07 weist ein Transportband 08 oder mehrerer nebeneinander liegende Transportbänder 08 auf. Diese Transportbänder 08 sind mit Unterdruck beaufschlagbar, d. h. die Transportbänder 08 sind mit Saugluft beaufschlagbar. Eine Breite b8 der Transportbänder 08 ist auf eine maximale Breite b3 der zu verarbeitenden Streifen 03 angepaßt. Die Transportvorrichtung 07 weist einen annähernd geradenförmigen Abschnitt auf, dessen Länge mindestens einer maximalen Länge 13 eines zu transportierenden Streifens 03 entspricht.

Der Transportvorrichtung 07 gegenüberliegend ist eine erste Seite des Streifens 03 kontrollierende Inspektionsvorrichtung 09 zugeordnet. Diese Inspektionsvorrichtung 09 weist beispielsweise eine CCD-Flächenkamera auf und kontrolliert das Druckbild des Streifens 03.

Der ersten Transportvorrichtung 07 ist eine zweite Transportvorrichtung 11 nachgeordnet. Diese zweite Transporteinrichtung 11 ist weitgehend baugleich mit der ersten Transportvorrichtung 07 und ist aber der bereits kontrollierten Seite des Streifens 03 zugewandt.

Mittels einer zweiten Inspektionsvorrichtung 12 wird das Druckbild einer zweiten Seite des Streifens 03 kontrolliert.

Nach den beiden Transportvorrichtungen 07; 11 ist eine Querschneidvorrichtung 13 angeordnet, die den beidseitig kontrollierten Bogen in einzelnen Nutzen zerschneidet.

Nach der Querschneidvorrichtung 13 ist eine Vomchtung 14 zum Ausschleusen von mittels der Inspektionsvorrichtungen 09; 12 als fehlerhaft erkannter Nutzen 01 angeordnet. Diese Vorrichtung 14 zum Ausschleusen wird wahlweise in Abhängigkeit eines von den Inspektionsvorrichtungen 09; 12 erzeugten Signals betätigt.

Anschließend werden die Nutzen 01 einer Vorrichtung 16 zum Sammeln, z.B. einem Schaufelrad zugeführt und zu Stapeln 17 mit beispielsweise 100 Stück abgelegt.

Diese Stapel 17 von einzelnen Nutzen 01, z.B. Banknoten, werden einer Vorrichtung 18 zum Banderolieren zugeführt.

Abschließend werden die einzelnen banderolierten Stapel 17 mittels einer Vorrichtung 19 zum Zahlen einzelner Banknoten gezählt und einer Vorrichtung 21 zur Schnittkontrolle zugeführt.

### Bezugszeichenliste

- 01: Nutzen
- 02: Bogen
- 03: Streifen
- 04: Stapel
- 05: -
- 06: Vereinzelungsvorrichtung
- 07: Transportvorrichtung, erste
- 08: Transportband
- 09: Inspektionsvorrichtung
- 10: -
- 11: Transportvorrichtung, zweite
- 12: Inspektionsvorrichtung
- 13: Querschneidvorrichtung
- 14: Vorrichtung zum Ausschleusen
- 15: -
- 16: Vorrichtung zum Sammeln
- 17: Stapel
- 18: Vorrichtung zum Banderolieren
- 19: Vorrichtung zum Zählen
- 20: -
- 21: Vorrichtung zur Schnittkontrolle, Schnittkontrollvorrichtung

- b3: Breite, maximal (03)
- b8: Breite (08)

- I1: Länge (01)
- I3: Länge, maximal (03)

- T: Transportrichtung

## Patentansprüche

1. Vorrichtung zur Bearbeitung von streifenartigem Bedruckstoff (03), der eine Mehrzahl von hintereinander angeordneten Wertpapieren (01) aufweist, wobei eine Transportvorrichtung (07; 11) zum Transportieren von einzelnen Streifen (03) vorgesehen ist und die Transportvorrichtung (07; 11) auf eine maximale Breite (b3) eines zu verarbeitenden Streifens (03) angepaßt ist, wobei die Breite (b3) im wesentlichen einer Länge des Wertpapiers (01) entspricht, wobei der Transportvorrichtung (07; 11) mindestens eine ein Druckbild der Streifen (03) kontrollierende Inspektionsvorrichtung (09; 12) zugeordnet ist, wobei der Inspektionsvorrichtung (09; 12) eine Querschneidvorrichtung (13) nachgeordnet ist, **dadurch gekennzeichnet, daß** der Querschneidvorrichtung (13) eine Vorrichtung (21) zur Schnittkontrolle des Schnittes der einzelnen Nutzen (01) nachgeordnet ist.

2. Vorrichtung nach Anspruch 1, **dadurch gekennzeichnet, daß** eine Länge des Streifens (03) ein Mehrfaches seiner Breite beträgt.

3. Vorrichtung nach Anspruch 1, **dadurch gekennzeichnet, daß** die Inspektionsvorrichtung (09; 12) eine CCD-Flächenkamera aufweist.

4. Vorrichtung nach Anspruch 3, **dadurch gekennzeichnet, daß** zwei Inspektionsvorrichtungen (09; 12) angeordnet sind.

5. Vorrichtung nach Anspruch 1, **dadurch gekennzeichnet, daß** zwei in Transportrichtung (T) gesehen hintereinander angeordnete Transportvorrichtungen (07; 11) vorgesehen sind und jeder Transportvorrichtung (07; 11) eine Inspektionsvorrichtung (09; 12) zugeordnet ist.

6. Vorrichtung nach Anspruch 1, **dadurch gekennzeichnet, daß** die Transportvorrichtung (07; 11) ein Transportband (08) oder mehrere nebeneinander liegende Transportbänder (08) aufweist.

7. Vorrichtung nach Anspruch 6, **dadurch gekennzeichnet, daß** das Transportband (08) mit Unterdruck beaufschlagbar ist.

8. Vorrichtung nach Anspruch 1, **dadurch gekennzeichnet, daß** die Transportvorrichtung (07; 11) einen zumindest annähernd geradenartigen Transportabschnitt aufweist und daß eine Länge dieses geradenartigen Transportabschnittes mindestens einer Länge (I3) eines zu verarbeitenden Streifens (03) entspricht.

9. Vorrichtung nach Anspruch 1, **dadurch gekennzeichnet, daß** der Querschneidvorrichtung (13) eine Vorrichtung (14) zum Ausschleusen einzelner Nutzen (01) nachgeordnet ist.

10. Vorrichtung nach Anspruch 1, **dadurch gekennzeichnet, daß** der Querschneidvorrichtung (13) eine Vorrichtung (16) zum Sammeln und eine Vorrichtung (17) zum Stapeln einzelner Nutzen (01) nachgeschaltet ist.

11. Vorrichtung nach Anspruch 10, **dadurch gekennzeichnet, daß** der Vorrichtung (16) zum Sammeln eine Vorrichtung (18) zum Banderolieren nachgeordnet ist.

12. Vorrichtung nach Anspruch 10, **dadurch gekennzeichnet, daß** der Vorrichtung (16) zum Sammeln eine Vorrichtung (19) zum Zählen nachgeordnet ist.

13. Verfahren zur Bearbeitung von Wertpapieren mit folgenden Merkmalen:
• eine Mehrzahl von mit einer Vielzahl von Nutzen (01) bedruckter Bogen (02) wird in Streifen (03) zerschnitten, wobei eine Breite (b3) eines Streifens im wesentlichen einer Länge eines einzelnen Nutzens (01) entspricht,
• die Steifen (03) werden zu Stapel (04) übereinander angeordnet,
• die Streifen (03) werden vereinzelt und einer Transportvorrichtung (07; 11) zugeführt,
• ein Druckbild von erster und zweite Seite der bedruckten Steifen (03) wird mittels einer Inspektionsvorrichtung (09; 12) kontrolliert,
• nach der Kontrolle werden die Streifen (03) zu einzelnen Nutzen (01) quergeschnitten,
• die einzelnen Nutzen (01) werden gesammelt und zu Stapel (17) übereinander angeordnet.

## Claims

1. A device for the processing of printed matter (03) in the form of strips which comprises a plurality of securities (01) arranged one behind the other, wherein a conveying device (07; 11) is provided for conveying individual strips (03) and the conveying device (07; 11) is adapted to a maximum width (b3) of a strip (03) to be processed, wherein the width (b3) corresponds substantially to a length of the security (01), wherein at least one inspection device (09; 12) which monitors a print image of the strips (03) is associated with the conveying device (07; 11), wherein a transverse-cutting device (13) is arranged downstream of the inspection device (09; 12), **characterized in that** a device (21) for monitoring the cutting of the individual copies (01) is arranged downstream of the transverse-cutting device (13).

2. A device according to Claim 1, charactenzed in that a length of the strip (03) amounts to a multiple of its width.

3. A device according to Claim 1, **characterized in that** the inspection device (09; 12) has a CCD area camera.

4. A device according to Claim 3, **characterized in that** two inspection devices (09; 12) are provided.

5. A device according to Claim 1, **characterized in that** two conveying devices (07; 11) arranged one behind the other as viewed in the conveying direction (T) are provided, and one inspection device (09; 12) is associated with each conveying device (07; 11).

6. A device according to Claim 1, **characterized in that** the conveying device (07; 11) has a conveyor belt (08) or a plurality of conveyor belts (08) arranged adjacent to one another.

7. A device according to Claim 6, **characterized in that** the conveyor belt (08) is acted upon with under-pressure.

8. A device according to Claim 1, **characterized in that** the conveying device (07; 11) has a conveying portion at least substantially in a straight line, and a length of the said conveying portion in a straight line corresponds to at least one length (I3) of a strip (03) to be processed.

9. A device according to Claim 1, **characterized in that** a device (14) for ejecting individual copies (01) is arranged downstream of the transverse-cutting device (13).

10. A device according to Claim 1, **characterized in that** a device (16) for collecting and a device (17) for stacking individual copies (01) are arranged downstream of the transverse-cutting device (13).

11. A device according to Claim 10, **characterized in that** a device (18) for labelling is arranged downstream of the device (16) for collecting.

12. A device according to Claim 10, **characterized in that** a device (19) for counting is arranged downstream of the device (16) for collecting.

13. A method for the processing of securities with the following features:
- a plurality of sheets (02) printed with a plurality of copies (01) is cut into strips (03), wherein a width of a strip (b3) corresponds substantially to a length of an individual copy (01),
- the strips (03) are arranged one above the other to form a stack (04),
- the strips (03) are separated and supplied to a conveying device (07; 11),
- a print image of the first and second side of the printed strips¹ (03) is monitored by means of an inspection device (09; 12),
- after the monitoring, the strips (03) are cut transversely to form individual copies (01), and
- the individual copies (01) are collected and arranged one above the other to form a stack (17).

## Revendications

1. Dispositif pour traiter un matériau à imprimer (03) du genre d'une bande, présentant une pluralité de papiers-valeurs (01) disposés les uns derrière les autres, un dispositif de transport (07 ; 11), pour assurer le transport de bandes (03) individuelles étant prévu, et le dispositif de transport (07 ; 11) étant adapté à une largeur maximale (b3) d'une bande (03) à traiter, la largeur (b3) correspondant sensiblement à une longueur du papier-valeur (01), au dispositif de transport (07 ; 11) étant associé au moins un dispositif d'inspection (09 ; 12) contrôlant une image d'impression des bandes (03), en aval du dispositif d'inspection (09 ; 12) étant associé un dispositif de découpage transversal (13), **caractérisé en ce qu'**en aval du dispositif de découpage transversal (13) est disposé un dispositif (21) devant assurer le contrôle du découpage concernant la découpe des différentes parties utiles (01).

2. Dispositif selon la revendication 1, **caractérisé en ce qu'**une longueur de la bande (03) est un multiple de sa largeur.

3. Dispositif selon la revendication 1, **caractérisé en ce que** le dispositif d'inspection (09 ; 12) présente une caméra à éléments de surface CCD.

4. Dispositif selon la revendication 3, **caractérisé en ce que** deux dispositifs d'inspection (09 ; 12) sont disposés.

5. Dispositif selon la revendication 1, **caractérisé en ce que** deux dispositifs de transport (07 ; 11), disposés l'un derrière l'autre en observant dans la direction de transport (T), sont prévus et à chaque dispositif de transport (07 ; 11) étant associé un dispositif d'inspection (09 ; 12).

6. Dispositif selon la revendication 1, **caractérisé en ce que** le dispositif de transport (07 ; 11) présente une bande de transport (08) ou plusieurs bandes de transport (08) disposées les unes derrière les autres.

7. Dispositif selon la revendication 6, **caractérisé en ce que** la bande de transport (08) est susceptible d'être sollicitée par une pression négative.

8. Dispositif selon la revendication 1, **caractérisé en ce que** le dispositif de transport (07 ; 11) présente un tronçon de transport au moins à peu près d'allure rectiligne, et **en ce qu'**une longueur de ce tronçon de transport d'allure rectiligne correspond au moins à une longueur (13) d'une bande (03) à traiter.

9. Dispositif selon la revendication 1, **caractérisé en ce qu'**un dispositif (14), servant à éliminer du flux des parties utiles (01) individuelles, est disposé en aval du dispositif de découpage transversal (13).

10. Dispositif selon la revendication 1, **caractérisé en ce qu'**un dispositif (16) pour collecter, et un dispositif (17) pour empiler des parties utiles (01) individuelles sont installés en aval du dispositif de découpage transversal (13).

11. Dispositif selon la revendication 10, caracténsé en ce qu'un dispositif (18) de banderolage est installé en aval du dispositif (16) devant assurer la collecte.

12. Dispositif selon la revendication 10, **caractérisé en ce qu'**un dispositif (19) servant au comptage est installé en aval du dispositif (16) servant à la collecte.

13. Procédé de traitement de papiers-valeurs présentant les caractéristiques ci-après :
- une pluralité de feuilles (02), ayant été imprimées avec une pluralité de parties utiles (01), est découpée en bandes (03), une largeur (b3) d'une bande correspond sensiblement à une longueur d'une partie utile (01) individuelle,
- les bandes (03) sont disposées les unes au-dessus des autres en piles (04),
- les bandes (03) sont individualisées et sont amenées à un dispositif de transport (07 ; 11),
- une image d'impression, d'une première et deuxième faces des bandes (03) imprimées, est contrôlée à l'aide d'un dispositif d'inspection (09 ; 12),
- les bandes (03) sont découpées transversalement après le contrôle, pour produire des parties utiles (01) individuelles,
- les parties utiles (01) individuelles sont collectées et disposées les unes au-dessus des autres en piles (17).
